# FASCICULE DE BREVET EUROPEEN

(11) **EP 3 330 457 B1**
(45) Date de publication et mention de la délivrance du brevet: **23.02.2022**
(21) Numéro de dépôt: 17201667.7
(22) Date de dépôt: 14.11.2017
(51) Int. Cl.: E04G 5/00, A63B 27/00, E04G 5/10, E04G 1/30, E06C 9/04, E06C 7/14

(54) **DEGRÉ AMOVIBLE FACILITANT LA MONTÉE SUR UNE PLATEFORME**
ABNEHMBARE SPROSSE FÜR EINE PLATTFORM
REMOVABLE STEP FOR A PLATFORM

(30) Priorité: 30.11.2016 FR 1661715
(43) Date de publication de la demande: 06.06.2018
(73) Titulaire: CDH Group, 27610 Romilly sur Andelle (FR)
(72) Inventeur: BENARD, Jean-Paul, 27610 Romilly sur Andelle (FR)
(74) Mandataire: Demulsant, Xavier

(56) Documents cités:
- US-A- 3 902 568
- US-B1- 6 752 243
- US-B2- 9 157 276

## Description

L'invention a trait au domaine des dispositifs d'accès et de travail en hauteur comme, par exemple, les échelles, les escabeaux ou les échafaudages, et plus précisément aux moyens facilitant la montée sur de tels dispositifs.

Les échafaudages et les échelles ou escabeaux, aptes à être configurés en plateforme, présentent généralement une forme de U inversé définissant un plancher sensiblement horizontal, solidaire, en deux bords opposés, à des supports assimilables à des échelles, servant à monter sur le plancher.

Ordinairement, la plateforme comprend un garde-corps sur chacun des deux bords opposés.

Un individu montant sur le plancher de la plateforme grimpe sur un des deux supports, par un côté latéral externe de la plateforme, puis contourne le garde-corps, lui bloquant la possibilité de monter sur le plancher par le bord respectif dudit support, de sorte que l'individu se retrouve dans une position d'équilibre précaire, ayant ses pieds disposés de part et d'autre du support et retenant une grande partie de son poids à la seule force de ses bras.

Il est connu de fixer à un des supports un degré, disposé dans le prolongement du côté latéral externe dudit support, en saillie d'un côté longitudinal externe de la plateforme, de sorte que lorsqu'un individu monte sur le plancher de la plateforme, l'individu fait un premier pas sur le degré, lui conférant un bon équilibre pour contourner le garde-corps et permettant de faire reposer son poids sur cette jambe, puis un second pas sur le plancher.

Un tel degré permet effectivement de réduire la fatigue et le risque de chute d'un individu montant sur un plancher d'une plateforme. Cependant, le degré étant fixé à un des supports ne peut voir son emplacement modifié rapidement et facilement si la hauteur du plancher venait à être modifiée, ou si la plateforme venait à être déplacée, obligeant de monter sur le plancher par l'autre support ou en contournant le garde-corps par l'autre côté du support. US 6752 243 B1 divulgue un degré avec les caractéristiques du préambule des revendications 1 et 2.

Un premier objectif est de proposer un degré facilitant une montée sur une plateforme.

Un deuxième objectif est de proposer un tel degré, amovible.

Un troisième objectif est de proposer un tel degré, simple de fabrication.

A cet effet, il est proposé, en premier lieu, un degré avec les caractéristiques de la revendication 1 et en second lieu, un degré avec les caractéristiques de la revendication 2.

Un tel degré permet ainsi de faciliter la montée d'un individu sur une plateforme.

Ce degré est amovible, permettant de le déplacer sur la plateforme et de le démonter rapidement de celle-ci.

Le degré est également simple de fabrication.

Diverses caractéristiques supplémentaires peuvent être prévues, seules ou en combinaison :
- la portion d'appui et la portion de soutien sont disposées sensiblement dans le prolongement l'une de l'autre, la portion d'appui étant configurée pour pénétrer dans une lumière du montant, disposée sur le côté longitudinal externe de la plateforme, la lumière pouvant être alignée avec un barreau du support ;
- la portion d'appui et la portion de soutien forment, l'une par rapport à l'autre, un angle ;
- l'angle formé par la portion d'appui et la portion de soutien mesure environ 90 degrés ;
- la portion d'appui et la portion de soutien présentent la forme d'un cylindre ;
- la portion de soutien comprend un méplat ;
- la portion de maintien comprend une face avant, une face transversale et une face arrière, la face transversale étant solidaire de la face avant et de la face arrière, et perpendiculaire à celles-ci ;
- la face avant augmente ponctuellement le périmètre de la portion de soutien ;
- la face arrière comprend un retour, configuré pour envelopper au moins partiellement un barreau du support.

Il est proposé, en second lieu, une plateforme intégrant un support, ce support comportant un montant définissant un côté longitudinal externe de la plateforme et un barreau, la plateforme comprenant également un degré tel que présenté ci-dessus.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue schématique en perspective d'une plateforme (représentée en pointillés), comprenant un degré (représenté en traits pleins) selon un premier mode de réalisation ; en médaillon est illustré un détail à échelle agrandie, centré sur le degré ;
- la figure 2 est une vue schématique en perspective du degré, selon le premier mode de réalisation ;
- la figure 3 est une vue schématique en perspective d'un détail à échelle agrandie de la plateforme (représentée en pointillés), comprenant le degré (représenté en traits pleins), selon le premier mode de réalisation, centré sur le degré ;
- la figure 4 est une vue schématique en perspective du degré, selon un deuxième mode de réalisation ;
- la figure 5 est une vue schématique en perspective d'un détail à échelle agrandie de la plateforme (représentée en pointillés), comprenant le degré (représenté en traits pleins), selon le deuxième mode de réalisation, centré sur le degré ;
- la figure 6 est une vue schématique en perspective d'un détail à échelle agrandie de la plateforme (représentée en pointillés), comprenant le degré (représenté en traits pleins), selon le deuxième mode de réalisation, centré sur le degré ;
- la figure 7 est une vue schématique en perspective du degré, selon un troisième mode de réalisation ;
- la figure 8 est une vue schématique en perspective d'un détail à échelle agrandie de la plateforme (représentée en pointillés), comprenant le degré (représenté en traits pleins), selon le troisième mode de réalisation, centré sur le degré ;
- la figure 9 est une vue schématique en perspective d'un détail à échelle agrandie de la plateforme (représentée en pointillés), comprenant le degré (représenté en traits pleins), selon le troisième mode de réalisation, centré sur le degré ;
- la figure 10 est une vue schématique en perspective d'une plateforme (représentée en pointillés), comprenant un degré (représenté en traits pleins) selon une variante du premier mode de réalisation ; en médaillon est illustré un détail à échelle agrandi, centré sur le degré.

Sur la figure 1 est représentée une plateforme **1,** comprenant un degré **2.**

A titre d'exemple, la plateforme **1** comprend deux supports **3,** disposés de part et d'autre d'un plancher **4.** Les supports **3** soutiennent le plancher **4** dans une position sensiblement horizontale, à une hauteur prédéterminée. Le plancher **4** est ainsi destiné à soutenir un individu, lui permettant de réaliser un travail en hauteur, ou lui facilitant un accès en hauteur.

Chaque support **3** comprend des barreaux **5** et deux montants **6,** auxquels sont fixés les barreaux **5.** Les barreaux **5** sont fixés sensiblement perpendiculairement aux montants **6** et sont disposés de manière sensiblement équidistante entre eux, de sorte à former une échelle.

Selon les exemples illustrés sur les figures de 1 à 9, les montants **6** comprennent des lumières **7,** à travers lesquelles passent les barreaux **5.** Selon l'exemple représenté sur la figure 10, les montants **6** comprennent plus de lumières **7** que de barreaux **5.**

Les barreaux **5** sont pleins, comprennent une cavité en leur centre ou sont, de préférence, creux.

Selon d'autres exemples, non représentés, chaque support **3** comprend un seul barreau **5** ou une plaque remplaçant les barreaux **5** ou bien encore uniquement un montant **6.**

Le plancher **4** de la plateforme **1** comprend par exemple deux lambourdes **8** reposant sur un des barreaux **5** des supports **3.** Selon un exemple non illustré, les lambourdes **8** sont fixées aux montants **6** des supports **3.**

Le plancher **4** comprend également une planche **9** reposant sur les lambourdes **8.** Selon un exemple non représenté, le plancher **4** comprend uniquement la planche **9,** directement fixée aux barreaux **5** ou aux montants **6** des supports **3.**

La plateforme **1** forme ainsi un dispositif comprenant un montant **6** muni de lumières **7** et permettant la réalisation d'un travail en hauteur ou de faciliter un accès en hauteur.

La plateforme **1** présente deux côtés **10** latéraux externes, chacun sensiblement parallèle aux barreaux **5** d'un des supports **3.** La plateforme **1** présente également deux côtés **11** longitudinaux externes, sensiblement perpendiculaires aux côtés **10** latéraux externes, définis en partie par les montants **6** des supports **3.**

Afin d'assurer une meilleure lisibilité des dessins, la plateforme **1** est illustrée en pointillés sur les figures 1, 3, 5, 6, 8, 9 et 10.

Le degré **2,** lorsque maintenu à un des supports **3** de la plateforme **1,** fait saillie d'un des côtés **11** longitudinaux externes de celle-ci.

Le degré **2** comprend une portion **12** d'appui, une portion **13** de soutien et une portion **14** de maintien.

La portion **12** d'appui, la portion **13** de soutien et la portion **14** de maintien sont solidaires.

Selon un mode de réalisation, la portion **12** d'appui, la portion **13** de soutien et la portion **14** de maintien sont des pièces indépendantes, assemblées les unes aux autres.

Selon des modes de réalisation différents, la portion **12** d'appui et la portion **13** de soutien forment une pièce monobloc, ou le degré **2** est une pièce monobloc.

La portion **12** d'appui est configurée pour s'appuyer sur un des montants **6** du support **3** de la plateforme **1.**

La portion **13** de soutien est disposée en saillie du côté **11** longitudinal externe de la plateforme **1.** La portion **13** de soutien permet à un individu de prendre appui sur le degré **2,** l'aidant à monter sur le plancher **4** de la plateforme **1.**

La portion **14** de maintien est directement solidaire de la portion **12** d'appui et de la portion **13** de soutien.

La portion **14** de maintien comprend une face **15** avant, une face **16** transversale et une face **17** arrière. La face **15** avant et la face **16** transversale sont solidaires. La face **16** transversale et la face **17** arrière sont solidaires.

Selon les modes de réalisations représentés, la face **16** transversale est perpendiculaire à la face **15** avant et à la face **17** arrière.

Dans la suite de ce texte, le degré **2** est décrit assemblé sur la plateforme **1.**

La face **15** avant, la face **16** transversale et la face **17** arrière sont sensiblement en contact avec trois pans **18** du montant **6** auquel est assemblé le degré **2.** Une telle configuration confère au degré **2** un jeu minimum avec le support **3** de la plateforme **1.**

La face **15** avant, la face **16** transversale et la face **17** arrière sont, de préférence, sensiblement parallèles aux pans **18** du montant **6** du support **3.** Une telle configuration accroît la contrainte permettant de maintenir en position le degré **2** par rapport au montant **6.**

La portion **14** de maintien est indifféremment disposée en-dessous de la portion **13** de soutien, ou bien sensiblement au même niveau que la portion **13** de soutien, ou alors au-dessus de la portion **13** de soutien.

La portion **14** de maintien, lorsque disposée en-dessous de la portion **13** de soutien, permet d'augmenter la contrainte de blocage en rotation du degré **2** autour d'un axe sensiblement parallèle à la portion **13** de soutien du degré **2.**

La portion **14** de maintien, lorsque disposée au-dessus de la portion **13** de soutien, permet d'augmenter la contrainte de blocage en translation du degré **2** suivant un axe sensiblement parallèle audit montant **6** du support **3.**

La portion **14** de maintien, lorsque disposée sensiblement au même niveau que la portion **13** de soutien, permet d'obtenir un compromis entre l'augmentation de la contrainte de blocage en rotation du degré **2** autour de l'axe sensiblement parallèle à la portion **13** de soutien du degré **2** et l'augmentation de la contrainte de blocage en translation du degré **2,** suivant l'axe sensiblement parallèle audit montant **6** du support **3.**

Selon un premier mode de réalisation du degré **2,** illustré sur les figures 1 à 3, la portion **12** d'appui et la portion **13** de soutien sont alignées. Selon un mode de réalisation non illustré, la portion **12** d'appui et la portion **13** de soutien forment, l'une par rapport à l'autre, un angle.

La portion **13** de soutien est disposée sensiblement parallèlement au plancher **4** de la plateforme **1,** de sorte à fournir, à un individu, un appui stable pour monter sur la plateforme **1.**

Dans certains modes de réalisation, la portion **12** d'appui et la portion **13** de soutien présentent une forme générale cylindrique, de base circulaire. Selon un mode de réalisation non représenté, la portion **12** d'appui et la portion **13** de soutien présentent des formes différentes.

Comme illustré sur les figures 1 , 3, et 10, la portion **12** d'appui est en appui sur un des montants **6** de sorte à pénétrer dans une des lumières **7** du montant **6** du support **3** suivant une direction définie par un axe **P** principal, sensiblement perpendiculaire à la lumière **7.** La forme générale de la lumière **7** autorise une rotation du degré **2** autour de l'axe **P** principal.

Selon un premier mode de réalisation, représenté sur les figures 1 à 3, la portion **12** d'appui est insérée dans une lumière **7** à travers laquelle passe un des barreaux **5** du support **3.** De cette façon, les efforts sont repris au droit des barreaux **5,** ce qui offre une rigidité de fixation du degré **2** sur le support **3** accrue.

Selon une variante du premier mode de réalisation, illustrée figure 10, la portion **12** d'appui est insérée dans une lumière **7** à travers laquelle ne passe pas un des barreaux **5.**

La coopération de la portion **12** d'appui et de la lumière **7** permet de sensiblement bloquer des translations du degré **2,** par rapport au support **3,** au jeu près entre la portion **12** d'appui et la lumière **7,** suivant toutes les directions perpendiculaires à l'axe **P** principal.

La face **16** transversale de la portion **14** de maintien, étant sensiblement en contact avec un des pans **18** du montant **6,** bloque une rotation du degré **2** autour de l'axe **P** principal suivant une direction.

Etant toutes deux sensiblement en contact avec les deux autres pans **18** du montant **6,** la face **15** avant et la face **17** arrière de la portion **14** de maintien bloquent une translation du degré **2** suivant l'axe **P** principal.

La face **15** avant augmente ponctuellement le périmètre de la portion **13** de soutien. La face **15** avant renforce ainsi le degré **2,** ce qui permet d'offrir une résistance accrue à un effort exercé par un individu exerçant un effort vertical sur le degré **2.**

Selon un mode de réalisation la portion **13** de soutien comprend un méplat **19.** Le méplat **19** permet de réduire le risque de glissement de l'individu s'aidant du degré **2** pour monter sur la plateforme **1.**

Selon un mode de réalisation, la portion **14** de maintien comprend un retour **20** crochetant un des barreaux **5** du support **3.** Le retour **20** permet une meilleure contrainte de maintien du degré **2** dans sa position.

Selon un deuxième mode de réalisation, représenté sur les figures 4 à 6 et un troisième mode de réalisation, illustré sur les figures 7 à 9, la portion **12** d'appui et la portion **13** de soutien du degré **2** forment, l'une par rapport à l'autre, un angle. La portion **12** d'appui est disposée en appui sur le montant **6** sur lequel est monté le degré **2,** au niveau du côté **11** longitudinal externe de la plateforme **1.**

La portion **12** d'appui bloque ainsi une translation du degré **2** dans un sens, vers le montant **6,** suivant une direction perpendiculaire à la direction dans laquelle s'étend le montant **6.**

La portion **12** d'appui est, de préférence, disposée sensiblement parallèlement à la direction dans laquelle s'étend le montant **6,** ce qui permet de garantir un bon contact avec le montant **6.**

L'angle défini par la portion **12** d'appui et la portion **13** de soutien est, de préférence, un angle droit.

La portion **13** de soutien est disposée sensiblement parallèlement au plancher **4** de la plateforme **1,** de sorte à fournir, à un individu, un appui stable pour monter sur la plateforme **1.**

La portion **12** d'appui et la portion **13** de soutien présentent une forme générale de barreau cylindrique. Selon un mode de réalisation non représenté, la portion **12** d'appui et la portion **13** de soutien présentent des formes différentes, par exemple de barreau à section polygonale.

Etant sensiblement en contact avec un des pans **18** du montant **6,** la face **16** transversale de la portion **14** de maintien bloque une translation du degré **2,** dans un sens, suivant une direction perpendiculaire à la face **16** transversale.

Etant sensiblement en contact avec un des pans **18** du montant 6, la face **17** arrière de la portion **14** de maintien bloque une translation du degré **2** dans un sens, opposé au sens bloqué par la portion **12** d'appui, suivant la direction perpendiculaire à la direction dans laquelle s'étend le montant **6.**

Dans le deuxième et le troisième mode de réalisation, la face **17** arrière de la portion **14** de maintien est en contact avec un des barreaux **5** du support **3.** La face **17** arrière bloque ainsi une translation du degré **2,** dans un sens, suivant une direction sensiblement parallèle à la direction dans laquelle s'étend le montant **6** de sorte que le degré **2** ne glisse pas le long dudit montant **6** lorsqu'un individu prend appui sur le degré **2.**

La portion **13** de soutien comprend un méplat **19.** Le méplat **19** permet de réduire le risque de glissement du pied de l'individu s'aidant du degré **2** pour monter sur la plateforme **1.**

La portion **14** de maintien comprend un retour **20** crochetant un des barreaux **5** du support **3.** Le retour **20** bloque une translation du degré **2,** dans un sens différent du sens bloqué par la face **16** transversale de la portion **14** de maintien, suivant la direction perpendiculaire à la face **16** transversale.

Le retour **20** et la face **16** transversale permettent, en coopération, de bloquer une rotation du degré **2** autour de l'axe sensiblement parallèle à la portion **13** de soutien du degré **2.**

Dans le troisième mode de réalisation, représenté sur les figures 7 à 9, la portion **12** d'appui et la portion **13** de soutien du degré **2** sont intégrées dans une pièce, de forme quelconque, offrant une plus grande résistance au degré **2.**

Un tel degré **2** permet ainsi de faciliter la montée d'un individu sur le plancher **4** de la plateforme **1.**

Ce degré **2** est également amovible, permettant de le déplacer sur les montants **6** ou de le démonter rapidement de la plateforme **1,** et ce sans nécessiter d'outillage spécifique.

Le degré **2** est enfin simple de fabrication.

## Revendications

1. Degré **(2),** destiné à faciliter la montée sur une plateforme **(1)** intégrant un support **(3),** ce support **(3)** comportant un montant **(6)** définissant en partie un côté **(11)** longitudinal externe de la plateforme **(1),** le degré **(2)** comprenant :
- une portion **(12)** d'appui, configurée pour s'appuyer sur le montant **(6)** du support **(3)** ;
- une portion **(13)** de soutien, solidaire de la portion **(12)** d'appui, destinée à être, lorsque la portion **(12)** d'appui est en appui sur le montant **(6),** en saillie par rapport au côté **(11)** longitudinal externe de la plateforme (**1**) ;
- une portion **(14)** de maintien de la portion **(12)** d'appui, lorsque cette dernière est en appui sur le montant **(6),** la portion **(14)** de maintien étant directement solidaire de la portion **(12)** d'appui et de la portion **(13)** de soutien et étant configurée pour envelopper au moins partiellement le montant **(6)** du support **(3),**
la portion **(14)** de maintien comprenant une face **(15)** avant, une face **(16)** transversale et une face **(17)** arrière configurées pour être sensiblement en contact avec trois pans **(18)** du montant **(6),** la face **(16)** transversale étant solidaire de la face **(15)** avant et de la face **(17)** arrière, et perpendiculaire à celles-ci,
**caractérisé en ce que** la face **(15)** avant augmentant ponctuellement le périmètre de la portion **(13)** de soutien de façon à accroitre, lorsque la portion **(12)** d'appui est en appui sur le montant **(6),** la résistance du degré **(2)** à un effort exercé verticalement sur ce degré **(2),** la portion **(12)** d'appui et la portion **(13)** de soutien sont disposées sensiblement dans le prolongement l'une de l'autre, la portion **(12)** d'appui étant configurée pour pénétrer dans une lumière **(7)** du montant **(6),** disposée sur le côté **(11)** longitudinal externe de la plateforme **(1),** la lumière **(7)** pouvant être alignée avec un barreau **(5)** du support **(3),** la portion **(12)** d'appui et la portion **(13)** de soutien présentant la forme d'un cylindre .

2. Degré **(2),** destiné à faciliter la montée sur une plateforme **(1)** intégrant un support **(3),** ce support **(3)** comportant un montant **(6)** définissant en partie un côté **(11)** longitudinal externe de la plateforme **(1),** le degré **(2)** comprenant :
- une portion **(12)** d'appui, configurée pour s'appuyer sur le montant **(6)** du support **(3)** ;
- une portion **(13)** de soutien, solidaire de la portion **(12)** d'appui, destinée à être, lorsque la portion **(12)** d'appui est en appui sur le montant **(6),** en saillie par rapport au côté **(11)** longitudinal externe de la plateforme (**1**) ;
- une portion **(14)** de maintien de la portion **(12)** d'appui, lorsque cette dernière est en appui sur le montant **(6),** la portion **(14)** de maintien étant directement solidaire de la portion **(12)** d'appui et de la portion **(13)** de soutien et étant configurée pour envelopper au moins partiellement le montant **(6)** du support **(3),**
la portion **(14)** de maintien comprenant une face **(15)** avant, une face **(16)** transversale et une face **(17)** arrière configurées pour être sensiblement en contact avec trois pans **(18)** du montant **(6),** la face **(16)** transversale étant solidaire de la face **(15)** avant et de la face **(17)** arrière, et perpendiculaire à celles-ci, **caractérisé en ce que**
la face **(15)** avant augmentant ponctuellement le périmètre de la portion **(13)** de soutien de façon à accroitre, lorsque la portion **(12)** d'appui est en appui sur le montant **(6),** la résistance du degré **(2)** à un effort exercé verticalement sur ce degré **(2),** la portion **(12)** d'appui et la portion **(13)** de soutien formant, l'une par rapport à l'autre, un angle, la portion **(13)** de soutien comprend un méplat **(19).**

3. Degré **(2)** selon la revendication précédente, **caractérisé en ce que** l'angle formé par la portion **(12)** d'appui et la portion **(13)** de soutien mesure environ 90 degrés.

4. Degré (2) selon l'une quelconque des revendications 2 ou 3, **caractérisé en ce que** la face **(17)** arrière comprend un retour **(20)** configuré pour envelopper au moins partiellement un barreau **(5)** du support **(3).**

5. Plateforme **(1)** intégrant un support **(3),** ce support **(3)** comportant un montant **(6)** définissant un côté **(11)** longitudinal externe de la plateforme **(1)** et un barreau **(5),** la plateforme **(1)** comprenant également un degré **(2)** selon l'une quelconque des revendications précédentes.

## Patentansprüche

1. Stufe (2), die dazu bestimmt ist, das Aufsteigen auf einer einen Träger (3) aufweisenden Plattform (1) zu erleichtern, wobei dieser Träger (3) einen Pfosten (6) umfasst, der zum Teil eine äußere Längsseite (11) der Plattform (1) definiert, wobei die Stufe (2) umfasst:
- einen Stützabschnitt (12), der dazu ausgelegt ist, sich auf den Pfosten (6) des Trägers (3) aufzustützen,
- einen Halteabschnitt (13), der fest mit dem Stützabschnitt (12) verbunden ist, welcher dazu bestimmt ist, in Bezug auf die äußere Längsseite (11) der Plattform (1) hervorzustehen, wenn der Stützabschnitt (12) auf dem Pfosten (6) zum Aufstützen kommt,
- einen Stabilitätsabschnitt (14) des Stützabschnitts (12), wenn letzterer auf dem Pfosten (6) zum Aufstützen kommt, wobei der Stabilitätsabschnitt (14) mit dem Stützabschnitt (12) und dem Halteabschnitt (13) direkt fest verbunden und dazu ausgelegt ist, um den Pfosten (6) des Trägers (3) wenigstens teilweise zu umschließen,
wobei der Halteabschnitt (14) eine vordere Seite (15), eine transversale Seite (16) und eine hintere Seite (17) umfasst, die dazu ausgelegt sind, um deutlich in Kontakt mit drei Flächen (18) des Pfostens (6) zu sein, wobei die transversale Seite (16) mit der vorderen Seite (15) und der hinteren Seite (17) fest verbunden und zu diesen lotrecht ist,
**dadurch gekennzeichnet, dass** die vordere Seite (15) punktuell den Umfang des Halteabschnitts (13) derart erhöht, dass der Widerstand der Stufe (2) gegenüber einer vertikal auf diese Stufe (2) ausgeübten Beanspruchung erhöht ist, wenn der Stützabschnitt (12) auf dem Pfosten (6) zum Aufstützen kommt, der Stützabschnitt (12) und der Halteabschnitt (13) deutlich in der Verlängerung voneinander angeordnet sind, wobei der Stützabschnitt (12) dazu ausgelegt ist, um in eine Öffnung (7) des Pfostens (6) einzudringen, die auf der äußeren Längsseite (11) der Plattform (1) angeordnet ist, wobei die Öffnung (7) mit einer Stange (5) des Trägers (3) gefluchtet ist, wobei der Stützabschnitt (12) und der Halteabschnitt (13) die Form eines Zylinders aufweisen.

2. Stufe (2), die dazu bestimmt ist, das Aufsteigen auf einer einen Träger (3) aufweisenden Plattform (1) zu erleichtern, wobei dieser Träger (3) einen Pfosten (6) umfasst, der zum Teil eine äußere Längsseite (11) der Plattform (1) definiert, wobei die Stufe (2) umfasst:
- einen Stützabschnitt (12), der dazu ausgelegt ist, sich auf den Pfosten (6) des Trägers (3) aufzustützen;
- einen Halteabschnitt (13), der fest mit dem Stützabschnitt (12) verbunden ist, welcher dazu bestimmt ist, in Bezug auf die äußere Längsseite (11) der Plattform (1) hervorzustehen, wenn der Stützabschnitt (12) auf dem Pfosten (6) zum Aufliegen kommt;
- einen Stabilitätsabschnitt (14) des Stützabschnitts (12), wenn letzterer auf dem Pfosten (6) zum Aufstützen kommt, wobei der Stabilitätsabschnitt (4) mit dem Stützabschnitt (12) und dem Halteabschnitt (13) direkt fest verbunden ist und dazu ausgelegt ist, den Pfosten (6) des Trägers (3) wenigstens teilweise zu umschließen,
wobei der Stabilitätsabschnitt (14) eine vordere Seite (15), eine transversale Seite (16) und eine hintere Seite (17) umfasst, die dazu ausgelegt sind, um mit drei Flächen (18) des Pfostens (6) deutlich in Kontakt zu sein, wobei die transversale Seite (16) mit der vorderen Seite (15) und der hinteren Seite (17) fest verbunden und zu diesen lotrecht ist,
**dadurch gekennzeichnet, dass** die vordere Seite (15), die den Umfang des Halteabschnitts (13) derart punktuell erhöht, dass der Widerstand der Stufe (2) gegenüber einer auf diese Stufe (2) vertikal ausgeübten Beanspruchung erhöht ist, wobei der Stützabschnitt (12) und der Halteabschnitt (13) in Bezug zueinander einen Winkel bilden, der Halteabschnitt (13) eine Abflachung (19) umfasst, wenn der Stützabschnitt (12) auf dem Pfosten (6) zum Aufstützen kommt.

3. Stufe (2) gemäß dem voranstehenden Anspruch, **dadurch gekennzeichnet, dass** der vom Stützabschnitt (12) und dem Halteabschnitt (13) gebildete Winkel ungefähr 90 Grad misst.

4. Stufe (2) gemäß irgendeinem der Ansprüche 2 oder 3, **dadurch gekennzeichnet, dass** die hintere Seite (17) einen Umschlag (20) umfasst, der dazu ausgelegt ist, um eine Stange (5) des Trägers (3) wenigstens teilweise zu umschließen.

5. Einen Träger (3) aufweisende Plattform (1), wobei dieser Träger (3) einen Pfosten (6) umfasst, der eine äußere Längsseite (11) der Plattform (1) und eine Stange (5) definiert, wobei die Plattform (1) ebenfalls eine Stufe (2) gemäß irgendeinem der voranstehenden Ansprüche umfasst.

## Claims

1. A step (2), for facilitating climbing on a platform (1) integrating a bracket (3), this bracket (3) including a beam (6) partly defining an outer longitudinal side (11) of the platform (1), the step (2) comprising:
- a bearing portion (12), configured to bear against the beam (6) of the bracket (3);
- a supporting portion (13), integral with the bearing portion (12), for being, when the bearing portion (12) bears against the beam (6), protruding from the outer longitudinal side (11) of the platform (1);
- a portion (14) for holding the bearing portion (12), when the later bears against the beam (6), the holding portion (14) being directly integral with the bearing portion (12) and the supporting portion (13) and being configured to at least partially wrap the beam (6) of the bracket (3),
the holding portion (14) comprising a front face (15), a transverse face (16) and a rear face (17) configured to be substantially in contact with three sections (18) of the beam (6), the transverse face (16) being integral with the front face (15) and with the rear face (17), and perpendicular to the same,
**characterised in that** the front face (15) temporarily increases the perimeter of the supporting portion (13) so as to enhance, when the bearing portion (12) bears against the beam (6), resistance of the step (2) to a load exerted vertically on this step (2), the bearing portion (12) and the supporting portion (13) being disposed substantially as an extension of each other, the bearing portion (12) being configured to enter a port (7) of the beam (6), disposed on the outer longitudinal side (11) of the platform (1), the port (7) can be aligned with a rung (5) of the bracket (3), the bearing portion (12) and the supporting portion (13) having a cylinder shape.

2. A step (2), for facilitating climbing on a platform (1) integrating a bracket (3), this bracket (3) including a beam (6) partly defining an outer longitudinal side (11) of the platform (1), the step (2) comprising:
- a bearing portion (12), configured to bear against the beam (6) of the bracket (3);
- a supporting portion (13), integral with the bearing portion (12), for being, when the bearing portion (12) bears against the beam (6), protruding from the outer longitudinal side (11) of the platform (1);
- a portion (14) for holding the bearing portion (12), when the later bears against the beam (6), the holding portion (14) being directly integral with the bearing portion (12) and the supporting portion (13) and being configured to at least partially wrap the beam (6) of the bracket (3),
the holding portion (14) comprising a front face (15), a transverse face (16) and a rear face (17) configured to be substantially in contact with three sections (18) of the beam (6), the transverse face (16) being integral with the front face (15) and with the rear face (17), and perpendicular to the same,
**characterised in that** the front face (15) temporarily increases the perimeter of the supporting portion (13) so as to enhance, when the bearing portion (12) bears against the beam (6), resistance of the step (2) to a load exerted vertically on this step (2), the bearing portion (12) and the supporting portion (13) forming, relative to each other, an angle, the supporting portion (13) comprises a flat (19).

3. The step (2) according to the preceding claim, **characterised in that** the angle formed by the bearing portion (12) and the supporting portion (13) is about 90 degrees.

4. The step (2) according to any of claims 2 or 3, **characterised in that** the rear face (17) comprises a return piece (20) configured to at least partially wrap a rung (5) of the bracket (3).

5. A platform (1) integrating a bracket (3), this bracket (3) including a beam (6) defining an outer longitudinal side (11) of the platform (1) and a rung (5), the platform (1) also comprising a step (2) according to any of the preceding claims.
